# EUROPÄISCHE PATENTSCHRIFT

(11) **EP 0 881 459 B1**
(45) Veröffentlichungstag und Bekanntmachung des Hinweises auf die Patenterteilung: **27.11.2002**
(21) Anmeldenummer: 98105926.4
(22) Anmeldetag: 01.04.1998
(51) Int. Cl.: F42B 8/14, F42B 12/40

(54) **Übungsgeschoss**
Training projectile
Projectile d'exercise

(30) Priorität: 30.05.1997 DE 19722698
(43) Veröffentlichungstag der Anmeldung: 02.12.1998
(73) Patentinhaber: Rheinmetall W & M GmbH, 29345 Unterlüss (DE)
(72) Erfinder: Altenau, Ernst-Wilhelm, 47269 Duisburg (DE); Sikorski, Günter, 40489 Düsseldorf (DE); Reczko, Werner, 29345 Unterlüss (DE)

(56) Entgegenhaltungen:
- DE-A- 3 531 688
- DE-A- 3 541 399
- DE-C- 303 848
- DE-C- 332 323
- US-A- 4 446 794

## Beschreibung

Die Erfindung betrifft ein Übungsgeschoß mit einer Geschoßhülle und einem Aufschlagzünder.

Ein gattungsgemäßes Übungsgeschoß, insbesondere für Artilleriewaffen, ist aus der DE 35 31 688 A1 bekannt. Bei diesem bekannten Übungsgeschoß wird beim Zielaufschlag der Boden des Geschosses mittels einer Hohlladung abgesprengt, so daß aus der entsprechenden bodenseitigen Öffnung zur besseren Sichtbarmachung des Auftreffpunktes mittels einer Deutladung erzeugter Rauch austritt.

Nachteilig ist bei diesem bekannten Übungsgeschoß unter anderem, daß die Herstellkosten aufgrund der verwendeten Hohlladung relativ hoch sind, und daß sie bei Aktivierung der Hohlladung eine gegenüber vergleichbaren scharfen Sprenggeschossen zu starke Blitzwirkung besitzen. Außerdem ist die Entsorgung der Munitionsteile sehr kostenintensiv.

Der vorliegenden Erfindung liegt die Aufgabe zugrunde, ein Übungsgeschoß, insbesondere für Artilleriewaffen, anzugeben, welches im Vergleich zu bekannten Übungsgeschossen kostengünstiger fertigbar ist, bei seinem Auftreffen im Ziel nur zu einer geringen Lärmbelästigung führt und außerdem bei seiner Detonation eine gute Signatur aufweist.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, in dem Übungsgeschoß mittig ein von einer Inertmasse umgebenes Rohr aus Kunststoff oder Metall anzuordnen, welches abschnittsweise mit Sprengstoff (Wirkladungen) gefüllt ist, wobei die einzelnen Wirkladungen durch Übertragungsladungen miteinander verbunden sind.

Das erfindungsgemäße Übungsgeschoß weist eine Reihe von Vorteilen auf:

Durch die Beabstandung der Wirkladungen wird erreicht, daß relativ große Splitter bei der Aktivierung der Wirkladungen erzeugt werden, die nach der Detonation des Übungsgeschosses im Zielgebiet auf einfache Weise entsorgt werden können, zumal durch den bei der Detonation entstehende Druck das Inertmaterial vollständig von der Geschoßhülle gelöst wird, wobei die Inertmasse toxikologisch unbedenklich ist und im Zielgebiet verbleiben kann.

Anders als im Falle der DE 35 31 688 A1 entstehen keine gefährlichen nach hinten wegfliegenden Splitter, d.h., es ist nur ein geringer Sicherheitsbereich erforderlich.

Der Detonationsknall ist aufgrund der geringen Sprengstoffmenge gegenüber scharfen Geschossen stark reduziert.

Die Deutwirkung (Blitz und Rauch) derartiger Übungsgeschosse ist im wesentlichen vergleichbar mit entsprechenden scharfen Geschossen.

Weitere Einzelheiten und Vorteile der Erfindung ergeben sich aus dem folgenden anhand einer Figur erläuterten Ausführungsbeispiel.

In der Fig. wird der Längsschnitt eines Artillerie-Übungsgeschosses dargestellt, welches mit dem Bezugszeichen 1 versehen ist. Das Übungsgeschoß 1 umfaßt eine Geschoßhülle 2 aus Stahl und einen vorderseitig in die Hülle 2 eingeschraubten Hebestopfen 3, der zum Verschuß gegen einen als Kopfzünder ausgebildeten Aufschlagzünder (nicht dargestellt) ausgetauscht wird. In der Geschoßhülle 2 ist ein Körper 5 aus einer z.B. toxikologisch unbedenklichen Inertmasse angeordnet, der einen zentralaxialen Kanal 6 aufweist. In diesem Kanal befindet sich ein relativ dünnwandiges Metalloder Kunststoffrohr 7.

Erfindungsgemäß sind in dem Rohr 7 abschnittsweise Sprengstoffbereiche (Wirkladungen) 8-11 vorgesehen, die mittels Übertragungsladungen 12 miteinander verbunden sind. Die Übertragungsladungen 12 sind innerhalb von z.B. aus Kunststoff bestehenden Inertkörpern 13, die gleichzeitig den Abstand der Wirkladungen 8-11 voneinander definieren, angeordnet.

Die Anzahl und Stärke der Wirkladungen 8-11 ist so gewählt, daß die Zerlegung der Hülle 2 in der gewünschten Weise (relativ große Splitter) erfolgt und die von einem Beobachter gesehene Signatur des detonierenden Übungsgeschosses 1 die vorgegebene Form aufweist.

Um eine sichere Anfeuerung der aus den Wirk- und Übertragungsladungen bestehenden Sprengstoffsäule zu erreichen, hat es sich als vorteilhaft erwiesen, wenn die dem Aufschlagzünder benachbarte Wirkladung 11 und die Übertragungsladungen 12 aus einem überwiegend aus Hexogen- oder Oktogen-haltigen Sprengstoff bestehen. Die weiteren Wirkladungen 8-10 können dagegen aus Trinitrotoluol (TNT) oder Composition B (Comp B) bestehen.

Als vorteilhaft hat es sich ferner erwiesen, wenn in dem Bereich zwischen dem Geschoßboden 14 des Übungsgeschosses 1 und der dem Geschoßboden nächsten Wirkladung 8 eine die Signatur verbessernde Deutladung 15 angeordnet ist, die aus einer geeigneten pyrotechnischen Masse zur Verbesserung von Rauch und/oder Blitz besteht. Die Deutladung 15 kann aber auch aus einer schüttfähigen Inertmasse (z.B. Flammruß) lediglich zur Verbesserung der Rauchwirkung bestehen.

Die Erfindung ist selbstverständlich nicht auf das konkret dargestellte Ausführungsbeispiel beschränkt. So können beispielsweise die Wirk- und Übertragungsladungen auch direkt in dem in der Fig. mit 6 bezeichneten zentralaxialen Kanal der Inertmasse 5 angeordnet werden. Die Verwendung eines separaten Rohres weist den großen Vorteil auf, daß die gesamte aus Wirk-, Deut- und Übertragungsladungen bestehende Sprengstoffsäule als vorgefertigte Einheit hergestellt und nach Entfernung des Hebestopfens 3 durch die vorderseitige Öffnung der Geschoßhülle 2 in diese eingebracht werden kann. Die Inertmasse 5 wird entweder vor dem Einsetzen des Rohres bzw. der vorgefertigten Einheit oder anschließend in Form eines entsprechenden schüttfähigen oder gießfähigen Materials in die Geschoßhülle gefüllt.

### Bezugszeichenliste

- 1: Übungsgeschoß
- 2: Geschoßhülle, Hülle
- 3: Hebestopfen, austauschbar gegen Aufschlagzünder
- 5: Körper, Inertmasse
- 6: Kanal
- 7: Metall-, Kunststoffrohr
- 8-11: Sprengstoffbereiche, Wirkladungen
- 12: Übertragungsladung
- 13: Inertkörper
- 14: Geschoßboden
- 15: Deutladung

## Patentansprüche

1. Übungsgeschoß mit einer Geschoßhülle (2) und einem Aufschlagzünder, wobei
a) in dem Geschoß (1) mittig ein Rohr (7) angeordnet ist, welches sich über den größten Teil der Geschoßlänge erstreckt und von Inertmasse (5) umgeben ist,
b) in dem Rohr (7) mindestens zwei voneinander beabstandete wirkladungen (8-11) angeordnet sind, welche mittels Übertragungsladungen (12) miteinander verbunden sind.

2. Übungsgeschoß nach Anspruch 1, **dadurch gekennzeichnet, daß** die Übertragungsladungen (12) innerhalb von Inertkörpern (13) angeordnet sind.

3. Übungsgeschoß nach Anspruch 1 oder 2, **dadurch gekennzeichnet, daß** es sich bei dem Aufschlagzünder um einen Kopfzünder handelt.

4. Übungsgeschoß nach Anspruch 3, **dadurch gekennzeichnet, daß** in dem Bereich zwischen dem Geschoßboden (14) und der dem Geschoßboden nächsten Wirkladung (8) eine Deutladung (15) innerhalb des Rohres (7) angeordnet ist.

5. Übungsgeschoß nach Anspruch 4, **dadurch gekennzeichnet, daß** es sich bei der Deutladung (15) um eine pyrotechnische Ladung handelt.

6. Übungsgeschoß nach Anspruch 4, **dadurch gekennzeichnet, daß** es sich bei der Deutladung (15) um Flammruß handelt.

7. Übungsgeschoß nach einem der Ansprüche 1 bis 6, **dadurch gekennzeichnet, daß** das Rohr (7) aus Kunststoff oder Metall besteht.

8. Übungsgeschoß nach einem der Ansprüche 1 bis 7, **dadurch gekennzeichnet, daß** mindestens ein Teil der Wirkladungen (8-10) aus TNT oder Comp B besteht.

9. Übungsgeschoß nach einem der Ansprüche 1 bis 8, **dadurch gekennzeichnet, daß** die dem Aufschlagzünder benachbarte Wirkladung (8) aus einem Hexogen- oder Oktogenhaltigen Sprengstoff besteht.

10. Übungsgeschoß nach einem der Ansprüche 1 bis 9, **dadurch gekennzeichnet, daß** die Übertragungsladungen (12) aus einem Hexogen- oder Oktogenhaltigen Sprengstoff bestehen.

11. Übungsgeschoß nach einem der Ansprüche 1 bis 10, **dadurch gekennzeichnet, daß** das Rohr (7) durch einen zentralaxialen Kanal (6) der Inertmasse (5) gebildet wird.

## Claims

1. Blank shell having a shell case (2) and an impact detonator, wherein
a) disposed centrally in the shell (1) is a tube (7), which extends over the greatest part of the shell length and is surrounded by inert mass (5),
b) disposed in the tube (7) are at least two mutually spaced-apart active charges (8 - 11), which are connected to one another by cartridge fuses (12).

2. Blank shell according to claim 1, **characterized in that** the cartridge fuses (12) are disposed within inert bodies (13).

3. Blank shell according to claim 1 or 2, **characterized in that** the impact detonator is a head detonator.

4. Blank shell according to claim 3, **characterized in that** in the region between the shell base (14) and the active charge (8) nearest the shell base an indicating charge (15) is disposed inside the tube (7).

5. Blank shell according to claim 4, **characterized in that** the indicating charge (15) is a pyrotechnic charge.

6. Blank shell according to claim 4, **characterized in that** the indicating charge (15) is flame soot.

7. Blank shell according to one of claims 1 to 6, **characterized in that** the tube (7) is made of plastics material or metal.

8. Blank shell according to one of claims 1 to 7, **characterized in that** at least some of the active charges (8 - 10) comprise TNT or Comp B.

9. Blank shell according to one of claims 1 to 8, **characterized in that** the active charge (8) adjacent to the impact detonator comprises an explosive substance containing hexogen or octogen.

10. Blank shell according to one of claims 1 to 9, **characterized in that** the cartridge fuses (12) comprise an explosive substance containing hexogen or octogen.

11. Blank shell according to one of claims 1 to 10, **characterized in that** the tube (7) is formed by a central-axial channel (6) of the inert mass (5).

## Revendications

1. Projectile d'exercice comportant une enveloppe (2) et un détonateur à impact, dans lequel
a) au milieu du projectile (1) est disposé un tube (7) qui s'étend sur la plus grande partie de la longueur du projectile et est entouré par une masse inerte (5),
b) dans le tube (7) sont disposées au moins deux charges actives (8-11) espacées l'une de l'autre, qui sont reliées entre elles au moyen de charges de transmission (12).

2. Projectile d'exercice selon la revendication 1, **caractérisé en ce que** les charges de transmission (11) sont disposées à l'intérieur de corps inertes (13).

3. Projectile d'exercice selon la revendication 1 ou 2, **caractérisé en ce que** le détonateur à impact est un détonateur de tête.

4. Projectile d'exercice selon la revendication 3, **caractérisé en ce qu'**une charge de signalisation (15) est disposée à l'intérieur du tube (7), dans la zone comprise entre le culot (14) et la charge active (8) la plus proche du culot.

5. Projectile d'exercice selon la revendication 4, **caractérisé en ce que** la charge de signalisation (15) est une charge pyrotechnique.

6. Projectile d'exercice selon la revendication 4, **caractérisé en ce que** la charge D...(15) est de la suie.

7. Projectile d'exercice selon l'une des revendications 1 à 6, **caractérisé en ce que** le tube (7) est en matière plastique ou en métal.

8. Projectile d'exercice selon l'une des revendications 1 à 7, **caractérisé en ce qu'**au moins une partie des charges actives (8-10) est en TNT ou Comp B.

9. Projectile d'exercice selon l'une des revendications 1 à 8, **caractérisé en ce que** la charge active (8) proche du détonateur de percussion est constituée d'un explosif contenant de l'hexogène ou de l'octogène.

10. Projectile d'exercice selon l'une des revendications 1 à 9, **caractérisé en ce que** les charges de transmission (12) sont constituées d'un explosif contenant de l'hexogène ou de l'octogène.

11. Projectile d'exercice selon l'une des revendications 1 à 10, **caractérisé en ce que** le tube (7) est formé par un canal (6) de la masse inerte (5) dont l'axe est central.
